# EUROPÄISCHE PATENTSCHRIFT

(11) **EP 1 439 547 B1**
(45) Veröffentlichungstag und Bekanntmachung des Hinweises auf die Patenterteilung: **30.12.2009**
(21) Anmeldenummer: 03001068.0
(22) Anmeldetag: 18.01.2003
(51) Int. Cl.: G21F 5/012

(54) **Transport- und/oder Lagerbehälter für bestrahlte Brennelemente, defekte Brennelemente und/oder Brennelementstäbe defekter Brennelemente**
Transport and/or storage container for spent fuel elements, damaged fuel elements and/or fuel rods of damaged fuel elements
Conteneur de transport et/ou de stockage pour éléments de combustible épuisés, éléments de combustible endommagés et/ou des barreaux de combustible d'un élément de combustible endommagés

(43) Veröffentlichungstag der Anmeldung: 21.07.2004
(73) Patentinhaber: GNS Gesellschaft für Nuklear-Service mbH, 45127 Essen (DE)
(72) Erfinder: Wriegt, Jürgen, 42579 Heiligenhaus (DE); Methling, Dieter, 45525 Hattingen (DE); Thomas, Felix, Dr., 50181 Bredburg (DE)
(74) Vertreter: Rohmann, Michael

(56) Entgegenhaltungen:
- DE-A- 19 734 166
- DE-A- 19 917 515
- US-A- 3 111 586
- US-A- 4 781 883
- US-A- 5 121 849

## Beschreibung

Die Erfindung betrifft einen Transport- und/oder Lagerbehälter für bestrahlte Brennelemente, defekte Brennelemente und/oder Brennelementstäbe defekter Brennelemente, mit Behältermantel, Behälterinnenraum und darin angeordnetem Aufnahmekorb für die Brennelemente und /oder Brennelementstäbe, wobei der Aufnahmekorb über Steckverbindungen aus neutronenabsorbierenden Leichtmetallplatten zusammengefügt ist und die zusammengefügten Leichtmetallplatten Aufnahmeschächte bilden, in die Metallhülsen eingepasst sind.

Bei den bekannten Transport- und/oder Lagerbehältern der vorgenannten Art (DE 199 17 515 A1) dienen die Metallhülsen der Aufnahme bestrahlter Brennelemente. Defekte Brennelemente werden mit den beschriebenen Transport- und/oder Lagerbehältern regelmäßig nicht transportiert bzw. gelagert, weil diese zunächst mit einer zusätzlichen Sicherheitshülle versehen werden müssen, die in die beschriebenen Metallhülsen nicht mehr hineinpasst. Entsprechende Abänderungen des Aufnahmekorbes verursachen hohe Gestehungskosten, schränken die Ladelogistik und die Anzahl verpackbarer Brennelemente ein.

Dokument EP-A-0175140 offenbart die Merkmale aus dem Oberbegriff des Patentanspruchs 1.

Der Erfindung liegt die Aufgabe zugrunde, einen Transport- und/oder Lagerbehälter der eingangs genannten Art so auszubilden, dass mit ihm auch die defekten Brennelemente und Brennelementstäbe defekter Brennelemente transportiert und/oder gelagert werden können, ohne das Raster des Aufnahmekorbs zu verändern.

Die erfindungsgemäße Lösung dieser Aufgabe wird durch die Merkmals Kombination im Kennzeichnenden Teil des Patentanspruchs 1 gelöst.

Mit anderen Worten geht die Erfindung von der Erkenntnis aus, dass die bisher bekannten Transport- und/oder Lagerbehälter für bestrahlte Brennelementstäbe auch für den genannten speziellen Einsatzzweck verwendet werden können, wenn die defekten Brennelemente und/oder Brennelementstäbe defekter Brennelemente in Büchsen umgeladen werden, deren Mantel aus den Metallhülsen besteht. Auf diese Weise ist es möglich, intakte und defekte bestrahlte Brennelemente sowie gegebenenfalls auch einzelne Brennelementstäbe defekter Brennelemente gemeinsam im Behälter zu transportieren und zu lagern.

Für die weitere Ausgestaltung bestehen im Rahmen der Erfindung mehrere Möglichkeiten. So ist nach einer bevorzugten Ausführungsform vorgesehen, dass der Mantel am oberen Ende mit Wandungsausnehmungen versehen ist, in die Greiferorgane einer Büchsenmanipulationseinrichtung einführbar sind. Die Büchse selbst weist einen am unteren Ende des Mantels befestigten Boden und einen auf das obere Ende des Mantels aufgesetzten Deckel auf. Dieser Deckel ist vorzugsweise mit einer Verriegelungseinrichtung versehen, um die Büchse be- und entladen zu können. Außerdem empfiehlt es sich, den Boden und den Deckel jeweils mit zumindest einer Öffnung zu versehen, in die ein Filtereinsatz eingesetzt ist, auf diese Weise können die eingeschlossenen defekten Brennelemente und/oder Brennelementstäbe getrocknet, insbesondere vakuumgetrocknet werden.

Im Folgenden wird die Erfindung anhand einer ein Ausführungsbeispiel darstellenden Zeichnung näher erläutert. Es zeigen:
- **Fig. 1**: erspektivisch eine Aufsicht auf einen geöffneten Transport- und/oder Lagerbehälter,
- **Fig. 2**: perspektivisch den Kopf einer Büchse und
- **Fig. 3**: aufgeschnitten das untere Ende der Büchse.

Der in den Figuren dargestellte Transport- und/oder Lagerbehälter dient dem Transport bzw. der Lagerung von bestrahlten Brennelementen, defekten Brennelementen und Brennelementstäben defekter Brennelemente. In seinem grundsätzlichen Aufbau besteht er aus Behältermantel 1, Behälterinnenraum 2 und darin angeordnetem Aufnahmekorb 3 für die Brennelemente und/oder Brennelementstäbe. Der Aufnahmekorb 3 ist über Steckverbindungen aus neutronenabsorbierenden Leichtmetallplatten zusammengefügt, die im Ausführungsbeispiel quadratische Aufnahmeschächte 4 bilden. In diese Aufnahmeschächte 4 sind Metallhülsen 5 eingepasst, die teilweise als Mantel einer Büchse 6 für die unmittelbare Aufnahme der defekten Brennelemente und/oder Brennelementstäbe defekter Brennelemente eingesetzt sind. Wie man aus einer vergleichenden Betrachtung der Fig. 1 und 2 entnimmt, ist der Mantel 5 am oberen Ende mit Wandungsausnehmungen 7 versehen, in die Greiferorgane einer im Einzelnen nicht dargestellten Büchsenmanipulationseinrichtung einführbar sind.

Den Fig. 2 und 3 wiederum entnimmt man, dass die Büchse 6 einen am unteren Ende des Mantels 5 befestigten Boden 9 und einen auf das obere Ende des Mantels 5 ausgesetzten Deckel 10 aufweist. Der Deckel 10 ist dabei mit einer Verriegelungseinrichtung 11 versehen, die in weitere Ausnehmungen 12 der Wandung einfassende Bolzen 13 aufweist. Im Übrigen sieht man in den Figuren, dass der Boden 9 und der Deckel 10 jeweils mindestens eine Öffnung 14 aufweisen, in die ein Filtereinsatz 15 eingesetzt ist.

## Patentansprüche

1. Transport- und/oder Lagerbehälter mit Brennelementen sowie mit Behältermantel (1), Behälterinnenraum (2) und darin angeordnetem Aufnahmekorb (3) für die Brennelemente, wobei der Aufnahmekorb (3) über Steckverbindungen aus neutronenabsorbierenden Leichtmetallplatten zusammengefügt ist und die zusammengefügten Leichtmetallplatten Aufnahmeschächte (4) bilden, in die Metallhülsen (5) eingepasst sind, **dadurch gekennzeichnet,**
**dass** in dem Behälter bzw. in dem Aufnahmekorb (3) des Behälters sowohl intakte bestrahlte Brennelemente als auch defekte Brennelemente und/oder Brennelementstäbe defekter Brennelemente aufgenommen sind,
**dass** zumindest eine Metallhülse (5) als Mantel einer Büchse (6) für die unmittelbare Aufnahme der defekten Brennelemente und/oder Brennelementstäbe solcher Brennelemente eingesetzt ist,
**dass** die Büchse (6) einen am unteren Ende des Mantels (5) befestigten Boden (9) und einen auf das obere Ende des Mantels (5) aufgesetzten Deckel (10) aufweist und
**dass** der Boden (9) und der Deckel (10) jeweils zumindest eine Öffnung (14) aufweisen, in die ein Filtereinsatz (15) eingesetzt ist.

2. Transport- und/oder Lagerbehälter nach Anspruch 1, **dadurch gekennzeichnet, dass** der Mantel (5) am oberen Ende mit Wandungsausnehmungen (7) versehen ist, in die Greiferorgane einer Büchsenmanipulationseinrichtung einführbar sind.

3. Transport- und/oder Lagerbehälter nach einem der Ansprüche 1 oder 2, **dadurch gekennzeichnet, dass** der Deckel (10) mit einer Verriegelungseinrichtung (11) versehen ist.

## Claims

1. A transport and/or storage container comprising fuel elements as well as comprising a container shell (1), a container interior (2) and a receiving basket (3) arranged therein for the fuel elements, wherein the receiving basket (3) is joined together via plug connections consisting of neutron-absorbing light metal plates and the joined light metal plates form receiving shafts (4), into which the metal sleeves (5) are integrated, **characterized in**
**that** intact irradiated fuel elements as well as defect fuel elements and/or fuel element rods of defect fuel elements are received in the container or in the receiving basked (3), respectively, of the container,
**that** at least one metal sleeve (5) is used as shell of a bushing (6) for directly receiving the defect fuel elements and/or fuel element rods of such fuel elements,
**that** the bushing (6) encompasses a bottom (9), which is fastened to the lower end of the shell (5) and a lid (10), which is attached to the upper end of the shell (5) and
**that** the bottom (9) and the lid (10) in each case encompass at least one opening (14), into which a filter insert (15) is inserted.

2. The transport and/or storage container according to claim 1, **characterized in that** the shell (5) is provided at the upper end with wall recesses (7), into which gripper elements of a bushing manipulation device can be inserted.

3. The transport and/or storage container according to one of claims 1 or 2, **characterized in that** the lid (10) is provided with a locking device (11).

## Revendications

1. Château de transport et/ou de stockage avec éléments combustibles ainsi qu'avec enveloppe de château (1), compartiment intérieur de château (2) et panier de réception (3) disposé à l'intérieur pour les éléments combustibles, le panier de réception (3) étant assemblé par raccords emboîtables en plaques de métal léger absorbant les neutrons et les plaques en métal léger assemblées formant des puits de réception (4), dans lesquels sont adaptés des manchons métalliques (5), **caractérisé**
**en ce que** dans le château ou dans le panier de réception (3) du château sont réceptionnés aussi bien des éléments combustibles irradiés intacts qu'également des éléments combustibles et/ou barres d'éléments combustibles défectueux,
**en ce qu'**au moins un manchon métallique (5) est utilisé comme enveloppe d'une douille (6) pour la réception directe des éléments combustibles et/ou barres d'éléments combustibles défectueux de tels éléments combustibles,
**en ce que** la douille (6) présente un fond (9) fixé à l'extrémité inférieure de l'enveloppe (5) et un couvercle (10) posé sur l'extrémité supérieure de l'enveloppe (5) et
**en ce que** le fond (9) et le couvercle (10) présentent respectivement au moins une ouverture (14) dans laquelle est introduite une cartouche de filtre (15).

2. Château de transport et/ou de stockage selon la revendication 1 **caractérisé en ce que** l'enveloppe (5) est munie à l'extrémité supérieure d'évidements de paroi (7) dans lesquels peuvent être introduits des organes de préhension d'un dispositif de manipulation de douilles.

3. Château de transport et/ou de stockage selon une des revendications 1 ou 2 **caractérisé en ce que** le couvercle (10) est muni d'un dispositif de verrouillage (11).
